# EUROPÄISCHE PATENTSCHRIFT

(11) **EP 2 378 612 B1**
(45) Veröffentlichungstag und Bekanntmachung des Hinweises auf die Patenterteilung: **30.03.2016**
(21) Anmeldenummer: 11003036.8
(22) Anmeldetag: 11.04.2011
(51) Int. Cl.: H01R 13/52, H01R 43/18

(54) **Umspritzen eines Stanzgitters mit einem Kunststoff mit hoher Schwindungsrate**
Coating of a lead frame with a plastic material with high shrinkage rate
Enrobage d'une grille d'estampillage à l'aide d'une matière plastique ayant un degré élevé de retrait

(30) Priorität: 15.04.2010 DE 102010015227
(43) Veröffentlichungstag der Anmeldung: 19.10.2011
(73) Patentinhaber: Hirschmann Automotive GmbH, 6830 Rankweil-Brederis (AT)
(72) Erfinder: Häfele, Jürgen, 6845 Hohenems (AT)
(74) Vertreter: Greif, Thomas

(56) Entgegenhaltungen:
- EP-B1- 1 380 036
- DE-A1-102005 002 513
- GB-A- 2 151 416
- GB-A- 2 184 592
- US-A1- 2005 199 414
- US-A1- 2005 202 242
- US-A1- 2009 301 752

## Beschreibung

Die Erfindung betrifft eine längswasserdichte Schnittstelle zwischen einem ersten Raum, in dem raue Umgebungsbedingungen insbesondere mit Feuchtigkeit, Wasser oder dergleichen, herrschen und einem zweiten, weitestgehend trockenen Raum, gemäß den Merkmalen des jeweiligen Oberbegriffes der unabhängigen Patentansprüche. Insbesondere betrifft die Erfindung eine längswasserdichte Schnittstelle zwischen einer Ölwanne und einem Motorraum eines Fahrzeuges, insbesondere eines Personenkraftwagens.

Es ist bekannt, dass Steckverbindergehäuse aus einem Kunststoff zu spritzen, wobei die Kontaktpartner und / oder das zumindest eine Stanzgitter von dem Kunststoff umspritzt werden. Gleichzeitig wird auch das Ende der elektrischen Leitung beziehungsweise der mehreren elektrischen Leitungen mit dem Kunststoff des Steckverbindergehäuses umspritzt, um auf diese Weise Längswasserdichtheit zu erzielen.

Der Erfindung liegt daher die Aufgabe zu Grunde, eine verbesserte längswasserdichte Schnittstelle sowie ein Verfahren zu deren herstellung bereitzustellen.

Diese Aufgabe Ist durch die Merkmale der unabhängigen Patentansprüche gelöst.

Diese Aufgabe ist vorrichtungsgemäß dadurch gelöst, dass das Gehäuse von einem Kunststoff mit hoher Schwindungsrate gebildet ist. Dies hat den Vorteil, dass das Gehäuse nach seiner Herstellung (und ggf. auch schon während seiner Herstellung) sich sehr fest in dem Bereich, in dem es an dem Isoliermantel der Leitung zur Anlage kommt, dort anschmiegt, um eine innige Verbindung herzustellen, damit die erforderliche Längswasserdichtheit erzielt wird.

In Weiterbildung der Erfindung Ist in vorteilhafter Weise das Gehäuse ein Spritzgussteil. Dadurch lässt sich das Gehäuse gerade bei einer Serienproduktion In hohen Stückzahlen schnell, einfach, kostengünstig und mit der erforderlichen Genauigkeit reproduzierbar herstellen. Dazu werden die Elemente der Schnittstelle, die von dem Gehäuse umgeben werden sollen, in eine entsprechend gestaltete Werkzeugform (meistens mehrteilig) eingelegt und der Kunststoff mit hoher Schwindungsrate in das Werkzeug eingeführt, insbesondere unter Druck eingespritzt. Dabei Ist selbstverständlicherweise darauf zu achten, dass diejenigen Bereiche, die mit dem Kunststoff hoher Schwindungsrate verbunden werden sollen, auch mit diesem eingespritzten Kunststoff in Verbindung kommen. Bereiche, die nicht von diesem Kunststoff umgeben werden sollen, wie zum Beispiel die Kontaktpartner, sind so innerhalb des Werkzeuges oder auch außerhalb des Werkzeuges anzuordnen, dass verhindert wird, dass sie mit dem eingespritzten Kunststoff in Verbindung kommen.

Erfindungsgemäß wird eine Materialpaarung eingesetzt, bei der der Kunststoff des Isoliermantels der Leitung ein ETFE-Kunststoff (Ethylen-Tetrafluorethylen) und der Kunststoff des Gehäuses ein PBT-Kunststoff (Polybutylenterephthalat) ist. Diese Materialpaarung hat den besonderen Vorteil, dass sie die Langswasserdichtheit auch in großen Temperaturbereichen, insbesondere von minus 40 Grad Celsius bis plus 150 Grad Celsius sicherstellt, wie sie insbesondere bei der Anwendung in Fahrzeugen sichergestellt werden muss. Gleichzeitig hat diese Materialpaarung bzw. Jeder einzelne verwendete Kunststoff den Vorteil, dass er rauen Umgebungsbedingungen widersteht. Hierbei sind beispielsweise Feuchtigkeit, Vibrationen, mechanische Beanspruchungen wie Zug und Druck, sowie bei der Anwendung bei Fahrzeugen zum Beispiel Salzwasser und Ölnebel und vergleichbare Umgebungsbedingungen zu nennen.

Zur Steigerung der gewünschten Längawasserdichthelt weist der Bereich, an dem der Kontaktpartner an dem Ende des elektrischen Leiters angeordnet ist, eine Prägung auf. Als Beispiel wird hier genannt, dass der elektrische Leiter der Leitung an deren Ende von dem leoliermantel befreit (freigelegt) wird, so dass dieser isolierte Bereich mit einer Kontaktierungezone des Kontaktpartners in Verbindung gebracht werden kann. Im Bereich der Kontaktierungszone wird das Ende des elektrischen Leiters mit dem Kontaktpartner zumindest elektrisch, vorzugsweise aber mechanisch und elektrisch, verbunden. Die elektrische Verbindung erfolgt beispielsweise durch Verlöten, Verschweißen, Verkleben oder dergleichen. Eine mechanische Festlegung erfolgt beispielsweise durch ein Verkrimpen, bei dem das Ende des elektrischen Leiters von Krimpflügeln einer Krimpverbindung festgelegt wird. Gegebenenfalls kann auch hier daran gedacht werden, nach oder vor erfolgter Verkrimpung den elektrischen Leiter in der Kontaktierungszone an dem Kontaktpartner anzulöten anzuschweißen oder dergleichen. Dieser derart wie vorstehend beschrieben vorbereitete Kontaktierungsbereich wird mit einer Prägung versehen, die beispielswelse als eine flache Prägung, eine Einstanzung, in Form von Nuten und/oder Stegen oder dergleichen ausgebildet Ist. Auch dieser Bereich der Prägung wird mit dem Kunststoff hoher Schwindungsrate, der das Gehäuse bildet, umgeben, so dass aufgrund dieser Formgebung die zur Verfügung stehende Oberfläche im Kontaktierungsbereich (Kontaktierungazone) vergrößert ist, um aufgrund dieser vergrößerten Oberfläche die Längswasserdichtheit zu verbessern.

Verfahrensgemäß Ist zur Herstellung einer längswasserdichten Schnittstelle vorgesehen, dass das Gehäuse von einem Kunststoff mit hoher Schwindungsrate in einem Spritzgussverfahren gebildet wird. Hierdurch ergeben sich die gleichen Vorteile, wie sie weitervorstehend schon geschildert worden sind. Das Spritzgussverfahren hat den Vorteil, dass das Gehäuse gerade bei einer Serienproduktion mit hohen Stückzahlen sehr einfach, schnell, kostengünstig und mit der erforderlichen Genauigkeit reproduzierbar hergestellt werden kann. Außerdem Ist eine Vielzahl von Geometrien des Gehäuses möglich, da je nach Geometrie des Gehäuses lediglich andere Werkzeuge (Formen) in einen Spritzgussautomaten eingebaut werden müssen. Die Verwendung des Kunststoffes mit hoher Schwindungsrate hat hier ebenso den Vorteil, dass der während des Spritzgussvorganges und/oder nach der Herstellung des fertigen Gehäuses die gewünschte innige Verbindung mit dem Isoliermantel aus Kunststoff zur Erzielung der gewünschten Längswasserdichtheit erzielt.

Eine besonders vorteilhafte Anwendung der erfindungsgemäßen längswasserdichten Schnittstelle wird in der Anwendung bei Fahrzeugen gesehen. Hierbei ist von besonderem Vorteil die Anwendung der längswasserdichten Schnittstelle mit dem Gehäuse, das von einem Kunststoff mit hoher Schwindungsrate gebildet ist, zwischen einer Ölwanne und einem Motorraum eines Fahrzeuges zu sehen. Bei dieser Anwendung liegen sowohl hohe Temperaturen (Öltemperatur in Betrieb des Fahrzeuges etwa 90 Grad Celsius oder ggf. auch darüber) sowie raue Umgebungsbedingungen (wie Feuchtigkeit, Schmutz- und Salzwasser Im Motorraum und vor allen Dingen auch eine hohe Temperaturdifferenz zwischen der Ölwanne und dem Motorraum, vor.

Eränzend wird die Erfindung noch wie folgt beschrieben.

Die längswasserdichte Schnittstelle wird durch einen Steckverbinder gebildet, der mit einem entsprechenden Gegensteckverbinder zusammengesteckt werden kann. Der Steckverbinder (und auch der Gegensteckverbinder) weisen Kontaktpartner auf, die am Ende einer Leitung angeordnet sind. Entsprechend der Erfordernisse der Übertragung von Signalen, Spannungen oder dergleichen mit dem Steckverbinder ist in entsprechender Anzahl entweder eine Leitung oder es sind in entsprechender Anzahl mehrere Leitungen vorhanden. Die Leitungen weisen einen elektrisch leitfähigen Innenleiter auf, der vor äußeren Einflüssen und zum Schutz vor Kurzschlüssen mit einem isollermantel versehen ist. Am Ende der elektrischen Leitung ist in geeigneter Welse ein Kontaktpartner, wie ein Stecker, eine Buchse oder dergleichen, angeschlossen. Der Kontaktpartner kann auch alternativ in Form eines Stanzgitters ausgestaltet sein, wobei es denkbar ist, dass mit zwei oder mehreren Stanzgittern elektrische oder elektronische Bauteile untereinander verbunden werden.

Der Steckverbinder weist seinerseits ein Gehäuse auf, wobei in dem Gehäuse Kontaktkammern für die Kontaktpartner oder das zumindest eine Stanzgitter angeordnet ist.

Dae Steckverbindergehäuse ist von seinen äußeren Konturen derart ausgebildet, dass es einerseits mit dem Gegensteckverbinder zusammengebracht werden kann und andererseits kann es dazu ausgebildet und geeignet sein, in oder an einem Bauteil des Fahrzeuges befestigt zu werden. Insbesondere bei dem Anwendungsbeispiel Ölwanne / Motorraum weist der Steckverbinder eine Integrierte Verrastung im Gehäuse der Ölwanne (Bedplate) auf.

Erfindungsgemäß ist zur verbesserten Längswasserdichtheit vorgesehen, dass die Dichtigkeit durch Umspritzen des Kontaktpartners oder des zumindest einen Stanzgitters mit geprägtem Bereich mit einem Kunststoff mit hoher Schwindungsrate erreicht wird. Dadurch lässt sich gegenüber Kunststoffen mit geringer Schwindungsrate eine deutlich verbesserte Längswasserdichtheit erzielen, wobei der hier vorgeschlagene Kunststoff mit hoher Schwindungsrate In vorteilhafter Weise auch zusätzliche Anforderungen an die Temperatur, an die Medienbeständigkeit und dergleichen aufweist

Insbesondere für die Anwendung In Fahrzeugen soll ein Temperaturbereich von minus 40 Grad Celsius bis plus 130 Grad Celsius (oder auch darüber hinaus) für den Kunststoff mit hoher Schwindungsrate darstellbar sein. Die Medienbeständigkeit bezieht sich insbesondere auf die Resistenz gegen aggressive Medien wie Kraftstoff, Öl, Ölnebel, Salzwasser, Reinigungsmittel und dergleichen. Außerdem soll der Kunststoff mit hoher Schwindungsrate auch einer hohen Vibrationsbeanspruchung genügen.

Erfindungsgemä besteht der Außenmantel der zumindest einen elektrischen Leitung aus ETFE-Material (Ethylen-Tetrafluxethylen), wobei der Kunststoff mit hoher Schwindungsrate ein PBT-Kunststoff (Polybutylenterephtalat) ist.

## Patentansprüche

1. Längswasserdichte Schnittstelle, aufweisend einen Steckverbinder mit in einem Gehäuse angeordneten Kontaktpartnern, wobei ein jeder Kontaktpartner am Ende eines von einem Isoliermantel aus Kunststoff umgebenen elektrischen Leiters einer Leitung angeordnet ist, wobei das Gehäuse von einem Kunststoff gebildet ist, der an dem Isoliermantel der Leitung zur Anlage kommt,
**dadurch gekennzeichnet, dass**
der Kunststoff des Isoliermantels der Leitung ein ETFE-Kunststoff, Ethylen-Tetraflourethylen, und der Kunststoff des Gehäuses ein PBT-Kunststoff Polybutylenterephtalat, ist.

2. Längswasserdichte Schnittstelle nach Anspruch 1, **dadurch gekennzeichnet, dass** die Kontaktpartner in einem Kontaktkammern für jeweils einen Kontaktpartner aufweisenden Kontaktträger angeordnet sind und der Kontaktträger in dem Gehäuse angeordnet ist.

3. Längswasserdichte Schnittstelle nach Anspruch 1 oder 2, **dadurch gekennzeichnet, dass** die Kontaktpartner zumindest teilweise von dem Gehäuse direkt umgeben sind.

4. Längswasserdichte Schnittstelle nach Anspruch 1, 2 oder 3, **dadurch gekennzeichnet, dass** das Gehäuse ein Spritzgussteil ist.

5. Längswasserdichte Schnittstelle nach Anspruch 1, 2, 3 oder 4, **dadurch gekennzeichnet, dass** der Bereich, an dem der Kontaktpartner an dem Ende des elektrischen Leiters angeordnet ist, eine Prägung aufweist.

6. Verfahren zur Herstellung einer längswasserdichten Schnittstelle, aufweisend einen Steckverbinder mit in einem Gehäuse angeordneten Kontaktpartnern, wobei ein jeder Kontaktpartner am Ende eines von einem Isoliermantel aus Kunststoff umgebenen elektrischen Leiters einer Leitung angeordnet ist, wobei das Gehäuse von einem Kunststoff in einem Spritzgussverfahren gebildet wird und an dem Isoliermantel der Leitung zur Anlage kommt,
**dadurch gekennzeichnet, dass** als Kunststoff des Isoliermantels der Leitung ein ETFE-Kunststoff, Ethylen-Tetrafourethylen, und als Kunststoff des Gehäuses ein PBT-Kunststoff, Polybutylenterephtalat, verwendet wird.

7. Anwendung einer längswasserdichten Schnittstelle, nach Anspruch 1 aufweisend einen Steckverbinder mit in einem Gehäuse angeordneten Kontaktpartnern, wobei ein jeder Kontaktpartner am Ende eines von einem Isoliermantel aus Kunststoff umgebenen elektrischen Leiters einer Leitung angeordnet ist und das Gehäuse von einem Kunststoff gebildet ist, zwischen einer Ölwanne und einem Motorraum eines Fahrzeuges.

## Claims

1. Longitudinally watertight interface, comprising a plug connector with contact partners disposed in a housing, wherein each contact partner is disposed on the end of an electrical conductor of a line that is enclosed by an insulating casing made of plastic, wherein the housing is formed from a plastic that comes into contact with the insulating sheath of the line,
**characterized in that**
the plastic of the insulating sheath of the line is an ETFE plastic, ethylene tetrafluoroethylene, and the plastic of the housing is a PBT plastic, polybutylene terephthalate.

2. Longitudinally watertight interface according to Claim 1, **characterized in that** the contact partners are disposed in a contact support comprising contact chambers for each contact partner and the contact support is disposed in the housing.

3. Longitudinally watertight interface according to any one of Claims 1 and 2, **characterized in that** the contact partners are at least partly directly enclosed by the housing.

4. Longitudinally watertight interface according to any one of Claims 1, 2 and 3, **characterized in that** the housing is an injection moulded part.

5. Longitudinally watertight interface according to any one of Claims 1, 2, 3 and 4, **characterized in that** the region on which the contact partner is disposed on the end of the electrical conductor comprises an embossing.

6. Method for manufacturing a longitudinally watertight interface, comprising a plug connector with contact partners disposed in a housing, wherein each contact partner is disposed on the end of an electrical conductor of a line that is enclosed by an insulating casing that is made of plastic, wherein the housing is formed of a plastic by an injection moulding method and comes into contact with the insulating sheath of the line,
**characterized in that** an ETFE plastic, ethylene tetrafluoroethylene, is used as the plastic of the insulating sheath of the line and a PBT plastic, polybutylene terephthalate, is used as the plastic of the housing.

7. Use of a longitudinally watertight interface according to Claim 1 between a sump and an engine compartment of a vehicle, comprising a plug connector with contact partners disposed in a housing, wherein each contact partner is disposed on the end of an electrical conductor of a line that is enclosed by an insulating sheath made of plastic and the housing is formed from a plastic.

## Revendications

1. Interface étanche à l'eau longitudinale, comportant un connecteur enfichable avec des partenaires de contact disposés dans un boîtier, chaque partenaire de contact étant disposé à l'extrémité d'un conducteur électrique d'une ligne, entourée par une gaine isolante en un matériau plastique, le boîtier étant formé d'un matériau plastique qui vient s'appuyer contre la gaine isolante de la ligne, **caractérisée en ce que** le matériau plastique de la gaine isolante de la ligne est un matériau plastique ETFE, éthylène-tétrafluoréthylène, et le matériau plastique du boîtier est un matériau plastique PBT, poly(téréphtalate de butylène).

2. Interface étanche à l'eau longitudinale selon la revendication 1, **caractérisée en ce que** les partenaires de contact sont disposés dans un porte-contact, comportant des chambres de contact, chacune pour un partenaire de contact, et le porte-contact est disposé dans le boîtier.

3. Interface étanche à l'eau longitudinale selon la revendication 1 ou 2, **caractérisée en ce que** les partenaires de contact sont directement entourés au moins partiellement par le boîtier.

4. Interface étanche à l'eau longitudinale selon la revendication 1, 2 ou 3, **caractérisée en ce que** le boîtier est une pièce moulée par injection.

5. Interface étanche à l'eau longitudinale selon la revendication 1, 2, 3 ou 4, **caractérisée en ce que** la zone contre laquelle le partenaire de contact est disposé à l'extrémité du conducteur électrique comprend un estampage.

6. Procédé de fabrication d'une interface étanche à l'eau longitudinale, comprenant un connecteur enfichable avec des partenaires de contact disposés dans un boîtier, chaque partenaire de contact étant disposé à l'extrémité d'un conducteur électrique d'une ligne, entouré par une gaine isolante en un matériau plastique, le boîtier étant fabriqué à partir d'un matériau plastique par un procédé de moulage par injection et venant s'appuyer contre la gaine isolante de la ligne, **caractérisé en ce qu'**on utilise en tant que matériau plastique de la gaine isolante de la ligne un matériau ETFE, éthylène-tétrafluoréthylène, et en tant que matériau plastique du boîtier un matériau plastique PBT, poly(téréphtalate de butylène).

7. Utilisation d'une interface étanche à l'eau longitudinale selon la revendication 1, comprenant un connecteur enfichable, avec des partenaires de contact disposés dans un boîtier, chaque partenaire de contact étant disposé à l'extrémité d'un conducteur électrique d'une ligne, entouré par une gaine isolante en un matériau plastique, et le boîtier étant fabriqué à partir d'un matériau plastique, entre un carter d'huile et un compartiment moteur d'un véhicule.
